# EUROPÄISCHE PATENTSCHRIFT

(11) **EP 2 504 513 B1**
(45) Veröffentlichungstag und Bekanntmachung des Hinweises auf die Patenterteilung: **29.04.2020**
(21) Anmeldenummer: 10773832.0
(22) Anmeldetag: 28.10.2010
(51) Int. Cl.: E05D 15/06

(54) **LAUFWERK FÜR EINE SCHIEBETÜR**
RUNNING GEAR FOR A SLIDING DOOR
CHARIOT POUR PORTE COULISSANTE

(30) Priorität: 26.11.2009 CH 18162009
(43) Veröffentlichungstag der Anmeldung: 03.10.2012
(73) Patentinhaber: Hawa Sliding Solutions AG, 8932 Mettmenstetten (CH)
(72) Erfinder: SCHMIDHAUSER, Heinz, CH-8588 Zihlschlacht (CH); SCHWENDENER, Christian, CH-9536 Schwarzenbach (CH)
(74) Vertreter: Rutz & Partner
(86) Internationale Anmeldenummer: PCT/CH2010/000272
(87) Internationale Veröffentlichungsnummer: WO 2011/063535

(56) Entgegenhaltungen:
- EP-A2- 0 940 542
- EP-A2- 0 940 543
- EP-A2- 0 943 772
- EP-A2- 1 741 862
- GB-A- 531 950

## Beschreibung

Gegenstand der vorliegenden Erfindung ist ein Laufwerk für eine Schiebetür gemäss Oberbegriff des Patentanspruchs 1.

Ein derartiges Laufwerk für eine Schiebetür ist aus der EP 0 943 772 bekannt.

Als Aufhängung von Schiebetüren, welche an einer Decke eines Raums oder Schranks befestigt sind, werden Laufwagen mit Rollen eingesetzt, die in Führungsschienen längsgeführt werden. Um die Schiebetür nach dem Aufhängen in der Führungsschiene vertikal justieren zu können, ist es notwendig, den Abstand zwischen dem Laufwagen und der Oberkante der Schiebetür einstellbar zu machen, und zwar ohne Demontage der Schiebtür.

Es ist bekannt, den Laufwagenträger in einer u-förmigen Halteschiene, welche mit der Oberkante der Schiebetür verbunden oder in diese eingelassen ist, einschiebbar anzuordnen, so dass zur Höhenverstellung des Laufwagenträgers teilweise stirnseitig aus der Führungsschiene herausgezogen und dann mit einem Werkzeug die Distanz zwischen Türoberkante und Decke einstellbar ist. Durch häufiges Verschieben der Schiebetür sind Erschütterungen, die sich auf den Verstellmechanismus negativ auswirken können, nicht zu vermeiden, so dass bei den bekannten Anordnungen, so wie in der EP 0 818 598 offenbart, Arretiermittel vorgesehen sind,

um das nachträgliche Verstellen der Justiermittel zu verhindern.

Eine Aufgabe der vorliegenden Erfindung besteht nun darin, das Laufwerk bzw. dessen Justiermechanismus derart auszubilden, dass nach der Justierung keine zusätzlichen Elemente für die Arretierung notwendig sind.

Gelöst wird diese Aufgabe durch ein Laufwerk mit den Merkmalen des Patentanspruchs 1. Vorteilhafte Ausgestaltungen des Laufwerks sind in den abhängigen Ansprüchen umschrieben.

Es gelingt durch die elastische Ausgestaltung des Laufwerkträgers, diesen werkzeuglos in die Halteschiene einzuschieben und aus dieser bei Bedarf wieder herauszuziehen.

Durch die Verwendung einer Stell- oder Justierschraube mit einem Mehrkantkopf, bei der jeweils der Abstand der beiden einander gegenüberliegenden Flächen des Mehrkantkopfs, d.h. der Schlüsselweite, der Breite des Laufwagenträgers entsprechen, ergibt sich eine zwangsläufige Sicherung, wenn der Laufwagenträger in die Halteschiene eingeschoben ist. Zudem lässt sich die Stellschraube auch mit einem Schraubendreher oder bei entlastetem Laufwerk von Hand leicht drehen und damit die Höhenlage der Schiebetür justieren. Nach der Justierung kann der Laufwagenträger von Hand in die Arbeitsposition zurückgeschoben werden. Dabei wird in letzterer die Stellschraube gesichert und der Laufwagenträger durch einen Nocken oder dergleichen verriegelt. Eine Nachjustierung kann auf einfache Weise durch leichtes Anheben des elastisch ausgebildeten Endes des Laufwagenträgers oder durch Anheben einer am Laufwagenträger ausgebildeten, elastisch einschwenkbaren Lasche das Herausziehen des letzteren aus der Tragschiene und Drehen an der Stellschraube erfolgen.

Anhand eines illustrierten Ausführungsbeispiels wird die Erfindung näher erläutert. Es zeigen
- Figur 1: ein Laufwerk, annähernd vollständig eingeschoben in eine Laufwerkaufnahme,
- Figur 2: ein Laufwerk, annähernd vollständig aus der Laufwerkaufnahme ausgezogen zur Justierung
- Figur 3: eine Frontansicht des Laufwerks aus Richtung des Pfeils A in Figur 2,
- Figur 4: ein Laufwerk, annähernd vollständig eingeschoben in eine Laufwerkaufnahme, jedoch Ansicht von unten,
- Figur 5: ein Laufwerk, annähernd vollständig aus der Laufwerkaufnahme ausgezogen zur Justierung, jedoch Ansicht von unten,
- Figur 6: eine weitere Ausgestaltung des Laufwerks, annähernd vollständig eingeschoben in eine Laufwerkaufnahme,
- Figur 7: ein Laufwerk gemäss Figur 6, annähernd vollständig ausgezogen,
- Figur 8: eine Seitenansicht des Laufwerks gemäss den Figuren 6 und 7.

In den Figuren ist mit Bezugszeichen 1 ein Laufwerkwagen mit zwei Rollenpaaren 3 bezeichnet. Der Laufwerkwagen 1 ist mit einer Stell- und Justierschraube 5 mit einem Laufwagenträger 7 höhenverstellbar verbunden. Im Laufwerkwagen 1 ist eine Gewindebohrung 9 eingelassen, in welcher die Stellschraube 5 kämmend eingreift. Die Stellschraube 5 durchdringt den Laufwagenträger 7 mit Spiel in einer Bohrung 11. Der Kopf 13 der Stellschraube 5 ist als Mehrkantkopf mit einer geradzahligen Anzahl von Seitenflächen ausgebildet. Im Weiteren kann an der Stirnfläche des Mehrkantkopfs 13 eine Schraubendreherausnehmung 15 ausgebildet sein. Diese kann schlitzförmig oder als Aufnahme für einen Inbusschlüssel (keine Abbildung) ausgebildet sein. Alternativ könnte das Ende der Stellschraube 5 zylindrisch ausgebildet sein und zwei parallel verlaufende Abflachungen aufweisen (keine Abb.).

Das stirnseitige Ende des Laufwagenträgers 7 ist im ersten Ausführungsbeispiel gemäss Fig. 1 bis 5 durch eine Querschnittsverringerung 17 federelastisch ausgestaltet. Das stirnseitige Ende des Laufwagenträgers 7 wird durch eine Abdeckplatte 19 abgeschlossen. In der unteren Kante 21 der Abdeckplatte 19 ist eine unten offene Ausnehmung 23 ausgebildet. Die obere Kante 21 der Ausnehmung kann in einem spitzen Winkel zur Oberfläche der Abdeckplatte 19 liegen.

Der Mehrkantkopf 13 liegt in einer Ausnehmung 25, deren Höhe h gleich oder grösser ist als die axiale Ausdehnung des Mehrkantkopfs 13 und deren Länge grösser als der Durchmesser des Mehrkantkopfs 13 ist.

Der Laufwagenträger 7 ist in einer Halteschiene 27 axial verschiebbar geführt. Der Boden 29 der Halteschiene 27 erstreckt sich am stirnseitigen Ende etwas über die Stirnflächen 31 der Seitenwände 33 hinaus. Die Vorderkante 28 des Bodens 29 liegt im spitzen Winkel zur Bodenoberfläche und gelangt dadurch bei in die Halteschiene 27 eingeschobenem Laufwagenträger 7 nicht in Kontakt mit der Unterkante 21 an der Abdeckplatte 19.

Zum Einstellen/Justieren einer Schiebetür 35 (siehe Figur 3 in strich-punktierten Linien) wird ein Schraubendreher oberhalb der Vorderkante 28 des Bodens 29 in die Ausnehmung 23 an der Abdeckplatte 19 eingeführt. Dadurch hebt die Abdeckplatte 19 wegen des spitzwinkeligen Verlaufs der Vorderkante 28 des Bodens 29 leicht vom Boden 29 der Halteschiene 27 ab und löst dadurch den Laufwagenträger 7 aus der Verrastung eines Bolzens 37 an der Halteschiene 27 aus einem Loch 39 im Boden 29. Nun kann der Laufwagenträger 7 aus der Halteschiene 27 herausgezogen werden bis der Mehrkantkopf 13 von unten frei zugänglich ist. Mit einem Schraubendreher, einer Nuss oder einem Gabelschlüssel wird die Stellschraube 5 gedreht und so die Schiebetür 35 abgesenkt oder angehoben. Nach Beendigung der Justierung müssen zwei parallel verlaufende Flächen am Mehrkantkopf 13 oder am zylindrischen Ende der Stellschraube 5 parallel zu den Seitenflächen des Laufwagenträgers 7 liegen, damit letzterer wieder in die Halteschiene 27 einschiebbar ist. Sobald der Laufwagenträger 7 in der Halteschiene 27 liegt, kann die Stellschraube 5 durch Erschütterungen nicht mehr gedreht werden, weil die lichte Breite b der Halteschiene 27 nur geringfügig grösser ist als der Abstand der Seitenflächen der Stellschraube 5. Sie ist folglich ohne weitere Massnahmen gesichert. Gleichzeitig rastet auch der Bolzen 37 im Loch 39 ein.

Die zweite Ausgestaltung der Erfindung gemäss den Figuren 6 bis 8 unterscheidet sich von der ersten dadurch, dass am

Laufwagenträger 7 keine Querschnittsverbindung notwendig ist, sondern dass an dessen Boden eine Lasche 41 angeformt ist. Die Lasche 41 kann durch einen Stanz-/Biegevorgang erzeugt werden oder sie kann am Laufwerkträger 7 angenietet sein. Die Lasche 41 weist an deren Ende vorzugsweise einen vorstehenden Nocken 43 auf, welcher im Loch 39 an der Halteschiene 27 einrastet, wenn der Laufwagenträger 7 vollständig in die Halteschiene 27 eingeschoben ist. Um den Laufwagenträger 7 aus der Halteschiene 27 herausziehen zu können, kann in gleicher Weise vorgegangen werden wie im Ausführungsbeispiel.

## Patentansprüche

1. Laufwerk für eine Schiebetür (35), umfassend eine Halteschiene (27) zur Montage an der Oberkante der Schiebetür (35), einen Laufwagenträger (7), der axial in die Halteschiene (27) einschieb- und dort arretierbar ist, sowie einen Laufwagen (1), welcher höhenverstellbar mit dem Laufwagenträger (7) verbunden ist,
- wobei zur Höhenverstellung der Schiebetür (35) am Laufwagen (1) eine Gewindebohrung (9) angebracht ist, in der eine Stellschraube (5) mit einem mindestens zwei zueinander parallel liegende Flächen aufweisenden Mehrkantkopf (13) mit geradzahliger Flächenzahl drehbar geführt ist,
- wobei die Stellschraube (5) den Laufwagenträger (7) in einer Bohrung (11) mit Spiel durchdringt und
- wobei der Abstand zweier einander gegenüberliegender Flächen am Mehrkantkopf (13) im wesentlichen der lichten Breite b des Laufwagenträgers (7) entspricht,
**dadurch gekennzeichnet,**
**dass** der Laufwagenträger (7) einseitig einen elastisch biegsamen Abschnitt (17) aufweist, an dessen Ende eine Abdeckplatte (19) angeordnet ist, mit der bei vollständig in der Halteschiene (27) eingeschobenem Laufwagenträger (7) die Stirnseite mit den Stirnflächen (31) der Halteschiene (27) abdeckbar ist.

2. Laufwerk nach Anspruch 1, **dadurch gekennzeichnet, dass** im Boden des Laufwagenträgers (7) im Auflagebereich des Mehrkantkopfs (13) eine Ausnehmung (25) ausgebildet ist, deren Länge mindestens dem Durchmesser und dessen Höhe h der axialen Länge des Mehrkantkopfs (13) entspricht.

3. Laufwerk nach einem der Ansprüche 1 oder 2, **dadurch gekennzeichnet, dass** am Boden (29) des Laufwagenträgers (7) eine elastisch biegsame Lasche (41) ausgebildet ist, und dass am Ende des Laufwagenträgers (7) eine Abdeckplatte (19) angeordnet ist, mit der bei vollständig in der Halteschiene (27) eingeschobenem Laufwagenträger (7) die Stirnseite mit den Stirnflächen (31) der Halteschiene (27) abdeckbar ist.

4. Laufwerk nach einem der Ansprüche 1 oder 3, **dadurch**
**gekennzeichnet, dass** in der Abdeckplatte (19) eine unten offene Ausnehmung (23) für den Eingriff eines Schraubendrehers ausgebildet ist oder dass die Abdeckplatte (19) mindestens in einem Teilbereich höher liegt als die obere Fläche des Bodens (29).

5. Laufwerk nach Anspruch 4, **dadurch gekennzeichnet, dass**
die Kante (28) des Bodens (29) der Halteschiene (27) in einem spitzen Winkel zur Horizontalen verläuft.

6. Laufwerk nach einem der Ansprüche 1 bis 5, **dadurch**
**gekennzeichnet, dass** an der Stirnfläche des Mehrkantkopfs (13) eine Nut oder eine Inbusausnehmung (15) zum Ansetzen eines Schraubendrehers ausgebildet ist.

7. Laufwerk nach einem der Ansprüche 1 bis 6, **dadurch**
**gekennzeichnet, dass** am elastisch biegsamen Abschnitt (17) am Laufwagenträger (7) und/oder an der Lasche (41) Mittel (37, 43) zur Verrastung des Laufwagenträgers (7) mit der Halteschiene (27) ausgebildet sind.

8. Laufwerk nach Anspruch 7, **dadurch gekennzeichnet, dass**
die Mittel einen Bolzen (37) oder einen Nocken (43) umfassen, welcher in ein Loch (39) an der Halteschiene (27) einzugreifen bestimmt ist.

## Claims

1. Running gear for a sliding door (35), comprising a holding rail (27) for mounting on the upper edge of the sliding door (35), a carriage support (7) which is insertable axially into the holding rail (27) and lockable there, and a carriage (1) which is connected to the carriage support (7) in a vertically adjustable manner,
- wherein a threaded bore (9) is provided on the carriage (1) for the height adjustment of the sliding door (35), in which bore (9) an adjusting screw (5) with a polygonal head (13) having at least two surfaces lying parallel to one another and having an even number of surfaces is rotatably guided,
- wherein the adjusting screw (5) is penetrating the carriage support (7) in a bore (11) with play, and
- wherein the distance between two opposing surfaces on the polygonal head (13) corresponds substantially to the clear width b of the carriage support (7),
**characterised in that** carriage support (7) has on one side an elastically flexible section (17) at the end of which a cover plate (19) is arranged with which, when the carriage support (7) is fully inserted in the holding rail (27), the front face with the front surfaces (31) of the holding rail (27) can be covered.

2. Running gear according to claim 1, **characterised in that** a recess (25) is formed in the base of the carriage support (7) in the bearing region of the polygonal head (13), the length of which recess corresponds at least to the diameter and the height h of which corresponds to the axial length of the polygonal head (13).

3. Running gear according to one of claims 1 or 2, **characterised in that** an elastically flexible lug (41) is formed on the bottom (29) of the carriage support (7), and **in that** a cover plate (19) is arranged with which, when the carriage support (7) is fully inserted in the holding rail (27), the front face with the front surfaces (31) of the holding rail (27) can be covered.

4. Running gear according to one of claims 1 or 3, **characterised in that** in the cover plate (19) a recess (23), which is open downwards, is formed for the engagement of a screwdriver, or **in that** the cover plate (19) lies higher than the upper surface of the bottom (29) at least in a partial region.

5. Running gear according to claim 4, **characterized in that** the edge (28) of the bottom (29) of the holding rail (27) runs at an acute angle relative to the horizontal.

6. Running gear according to one of claims 1 to 5, **characterised in that** a groove or an Allen recess (15) for the attachment of a screwdriver is formed on the end face of the polygonal head (13).

7. Running gear according to one of claims 1 to 6, **characterised in that** means (37, 43) for locking the carriage support (7) to the holding rail (27) are formed on the elastically flexible section (17) on the carriage support (7) and/or on the lug (41).

8. Running gear according to claim 7, **characterised in that** the means comprise a pin (37) or a cam (43) which is intended to engage in a hole (39) on the holding rail (27).

## Revendications

1. Mécanisme de roulement pour une porte coulissante (35), comprenant un rail de maintien (27) destiné à être monté sur le bord supérieur de la porte coulissante (35), un support de chariot (7) qui peut être inséré axialement dans le rail de maintien (27) et y être verrouillé, et un chariot (1) qui est relié au support de chariot (7) de manière à pouvoir être réglé en hauteur,
- où un trou fileté (9) est prévu sur le chariot (1) pour le réglage en hauteur de la porte coulissante (35), trou fileté (9) dans lequel est guidée en rotation une vis de réglage (5) à tête polygonale (13) présentant au moins deux surfaces parallèles entre elles et ayant un nombre pair de surfaces,
- où la vis de réglage (5) pénètre avec du jeu un alésage (11) dans le support de chariot (7), et
- où la distance entre deux surfaces opposées sur la tête polygonale (13) correspond essentiellement à la largeur libre b du support de chariot (7),
**caractérisé en ce que** le support de chariot (7) présente sur un côté une section élastiquement flexible (17) à l'extrémité de laquelle est disposée une plaque de recouvrement (19) avec laquelle, lorsque le support de chariot (7) est entièrement inséré dans le rail de maintien (27), la face avant avec les surfaces frontales (31) du rail de maintien (27) peut être recouverte.

2. Mécanisme de roulement selon la revendication 1, **caractérisé en ce que** dans la base du support de chariot (7), dans la zone d'appui de la tête polygonale (13), est formé un évidement (25) dont la longueur correspond au moins au diamètre et dont la hauteur h correspond à la longueur axiale de la tête polygonale (13).

3. Mécanisme de roulement selon l'une des revendications 1 ou 2, **caractérisé en ce qu'**une patte (41) élastiquement flexible est formée sur le fond (29) du support de chariot (7), et **en ce qu'**une plaque de recouvrement (19) est disposée avec laquelle, lorsque le support de chariot (7) est entièrement inséré dans le rail de maintien (27), la face frontale avec les surfaces frontales (31) du rail de maintien (27) peut être recouverte.

4. Mécanisme de roulement selon l'une des revendications 1 ou 3, **caractérisé en ce que** dans la plaque de recouvrement (19) est formé un évidement (23) ouvert vers le bas pour l'engagement d'un tournevis, ou **en ce que** la plaque de recouvrement (19) se trouve plus haut que la surface supérieure du fond (29) au moins dans une zone partielle.

5. Mécanisme de roulement selon la revendication 4, **caractérisé en ce que** le bord (28) du fond (29) du rail de maintien (27) s'étend sous un angle aigu par rapport à l'horizontale.

6. Mécanisme de roulement selon l'une des revendications 1 à 5, **caractérisé en ce qu'**une rainure ou un évidement Allen (15) pour la fixation d'un tournevis est formé sur la face frontale de la tête polygonale (13).

7. Mécanisme de roulement selon l'une des revendications 1 à 6, **caractérisé en ce que** des moyens (37, 43) pour le verrouillage du support de chariot (7) sur le rail de maintien (27) sont formés sur la partie élastiquement flexible (17) du support de chariot (7) et/ou sur la patte (41).

8. Mécanisme de roulement selon la revendication 7, **caractérisé en ce que** les moyens comprennent un boulon (37) ou une came (43) qui est destiné à s'engager dans un trou (39) sur le rail de maintien (27).
